# EUROPÄISCHE PATENTSCHRIFT

(11) **EP 0 558 715 B1**
(45) Veröffentlichungstag und Bekanntmachung des Hinweises auf die Patenterteilung: **28.06.1995**
(21) Anmeldenummer: 92918897.7
(22) Anmeldetag: 02.09.1992
(51) Int. Cl.: F02M 51/06, F02M 61/16

(54) **ELEKTROMAGNETISCH BETÄTIGBARES EINSPRITZVENTIL**
ELECTROMAGNETICALLY OPERABLE INJECTION VALVE
INJECTEUR A COMMANDE ELECTROMAGNETIQUE

(30) Priorität: 21.09.1991 DE 4131500
(43) Veröffentlichungstag der Anmeldung: 08.09.1993
(73) Patentinhaber: ROBERT BOSCH GMBH, 70442 Stuttgart (DE)
(72) Erfinder: REITER, Ferdinand, D-7145 Markgroeningen 2 (DE); MAIER, Martin, D-7141 Moeglingen (DE)
(86) Internationale Anmeldenummer: DE9200727
(87) Internationale Veröffentlichungsnummer: WO9306360

(56) Entgegenhaltungen:
- DE-A- 4 013 926
- US-A- 4 944 486

## Beschreibung

### Stand der Technik

Die Erfindung geht aus von einem elektromagnetisch betätigbaren Einspritzventil nach der Gattung des Hauptanspruchs. Die Öffnungsbewegung eines mit einem Ventilsitzkörper zusammenwirkenden Ventilschließgliedes wird durch einen im Magnetfeld einer stromdurchflossen Wicklung liegenden Anker über eine mit diesem verbundene Nadelhülse bewirkt, während die entgegengesetzte Schließbewegung durch eine über die Nadelhülse auf das fest mit dieser verbundene Ventilschließglied wirkende Rückstellfeder erzeugt wird.

Es ist schon eine Rückstellfeder bekannt (US-PS 4.944.486), die sich an einer ebenen Stirnseite einer in eine Strömungsbohrung eines Kerns des Ventils eingepreßten Einstellbuchse abstützt und über die Nadelhülse auf das Ventilschließglied wirkt, wobei eine handelsübliche, zylindrische Schraubenfeder verwendet wird, an deren beiden Enden je eine Windung angelegt und plan abgeschliffen ist um eine gleichmäßige Beanspruchung der Auflageflächen zu erreichen. Die Rückstellfeder wird auf Druck beansprucht und ist ebenso wie die Nadelhülse und das Ventilschließglied gegenüber dem Kern drehbar in der Stömungsbohrung angeordnet.

Die im Betrieb auf das Ventilschließglied wirkenden hydraulischen Kräfte in Umfangsrichtung bewirken ein Verdrehen gegenüber dem Ventilsitzkörper, das durch die an den jeweiligen Berührflächen zwischen der verdrehbaren Rückstellfeder und der feststehenden Einstellbuchse einerseits sowie der Rückstellfeder und der Nadelhülse andererseits auftretenden Reibkräfte, die durch die Relativbewegung der betreffenden Bauteile zueinander entstehen, nur ungenügend verhindert wird.

Durch das Verdrehen des Ventilschließglieds gegenüber dem Ventilsitzkörper müssen sich die Dichtflächen stetig neu aneinander anpassen, was zu einer Änderung des zuerst eingestellten Ventilhubs führt. Die Änderung des Ventilhubs hat zur Folge, daß die pro Hub abgespritzte Brennstoffmenge entspechend schwankt, wodurch sich Laufverhalten und Verbrauch der Brennkraftmaschine verschlechtern.

### Vorteile der Erfindung

Das erfindungsgemäße, elektromagnetisch betätigbare Einspritzventil mit den kennzeichnenden Merkmalen des Hauptanspruchs hat demgegenüber den Vorteil, daß bei ihm auf einfache Art und Weise ein Verdrehen des Ventilschließgliedes gegenüber dem Ventilsitzkörper durch eine in Umfangsrichtung formschlüssige Verbindung der Rückstellfeder mit der feststehenden Einstellhülse einerseits und der Nadelhülse andererseits verhindert wird.

Somit liegen der Ventilsitzkörper und das Ventilschließglied winkeltreu zueinander, so daß der Ventilhub nach einer einmaligen Anpassung der beiden Dichtflächen aneinander unverändert bleibt. Die pro Hub abgespritzte Brennstoffmenge ist über der gesamten Lebensdauer des Ventils im wesentlichen konstant.

Durch die in den Unteransprüchen aufgeführten Maßnahmen sind vorteilhafte Weiterbildungen und Verbesserungen des im Hauptanspruch angegebenen Einspritzventils möglich.

Besonders vorteilhaft ist eine Ausführung, bei der die Enden der Rückstellfeder zu einer Ventillängsachse hin abgewinkelt sind, so daß die scharfkantigen Federenden beim Einführen in die Strömungsbohrung nicht an deren Oberfläche entlangschaben. Somit ist die Gefahr ausgeschlossen, daß hierbei entstehende Späne die Funktionsfähigkeit des Einspritzventils beinträchtigen. Ein vollständiges U-förmiges Umbiegen der Federenden in Richtung der Ventillängsachse verhindert, daß sich die Rückstellfedern, z.B. in Transportbehältern, untereinander verhacken und vor der Montage erst aufwendig getrennt werden müssen.

### Zeichnung

Ausführungsbeispiele der Erfindung sind in der Zeichnung vereinfacht dargestellt und in der nachfolgenden Beschreibung näher erläutert. Es zeigen Figur 1 ein erfindungsgemäße ausgebildetes Brennstoffeinspritzventil, Figur 2 bis 5 je ein Ausführungsbeispiel einer erfindungsgemäßen Rückstellfeder.

### Beschreibung der Ausführungsbeispiele

Das in Figur 1 der Zeichnung beispielhaft für ein elektromagnetisch betätigbares Einspritzventil dargestellte Einspritzventil für Brennstoffeinspritzanlagen von insbesondere gemischverdichtenden fremdgezündeten Brennkraftmaschinen hat einen von einer Magnetspule 1 umgebenen, als Brennstoffeinlaßstutzen dienenden Kern 2. Die Magnetspule 1 mit einem Spulenkörper 3 ist z.B. mit einer Kunststoffumspritzung 5 versehen, wobei zugleich ein elektrischer Anschlußstecker 6 mitangespritzt ist. Der in radialer Richtung gestufte Spulenkörper 3 der Magnetspule 1 weist eine in radialer Richtung gestufte Bewicklung 7 auf. Mit einem unteren Kernende 10 des Kerns 2 ist konzentrisch zu einer Ventillängsachse 11 dicht ein rohrförmiges, metallenes Zwischenteil 12 beispielsweise durch Schweißen verbunden und übergreift dabei mit einem oberen Zylinderabschnitt 14 das Kernende 10 teilweise axial. Der gestufte Spulenkörper 3 übergreift teilweise den Kern 2 und mit einer Stufe 15 größeren Innendurchmessers den oberen Zylinderabschnitt 14 des Zwischenteils 12. Das Zwischenteil 12 ist an seinem dem Kern 2 abgewandten Ende mit einem unteren Zylinderabschitt 18 versehen, der einen rohrförmigen Düsenträger 19 übergreift und mit diesem beispielsweise durch Schweißen dicht verbunden ist. In das stromabwärts liegende Ende des Düsenträgers 19 ist in einer konzentrisch zu der Ventillängsachse 11 verlaufenden Durchgangsbohrung 22 ein zylinderförmiger Ventilsitzkörper 20 durch Schweißen dicht montiert. Der Ventilsitzkörper 20 weist der Magnetspule 1 zugewandt einen festen Ventilsitz 21 auf, stromabwärts dessen im Ventilsitzkörper 20 z.B. zwei Abspritzöffnungen 23 ausgebildet sind. Stromabwärts der Abspritzöffnungen 23 weist der Ventilsitzkörper 20 eine sich in Strömungsrichtung kegelstumpfförmig erweiternde Aufbereitungsbohrung 24 auf.

In eine konzentrisch zu der Ventillängsachse 11 verlaufende, abgestufte Strömungsbohrung 25 des Kerns 2 ist zur Einstellung der Federkraft einer Rückstellfeder 26 eine rohrförmige Einstellbuchse 27 eingepreßt. Die Rückstellfeder 26, z.B. eine Schraubenfeder, liegt mit einem Ende an einer dem Ventilsitzkörper 20 zugewandten Stirnseite 28 der Einstellbuchse 27 an. Die Einpreßtiefe der Einstellbuchse 27 in die Strömungsbohrung 25 des Kerns 2 bestimmt die Federkraft der Rückstellfeder 26 und beeinflußt damit auch die dynamische, während des Öffnungs- und des Schließhubs des Einspritzventils abgegebene Brennstoffmenge.

Mit dem der Einstellbuchse 27 abgewandten Ende stützt sich die Rückstellfeder 26 in stromabwärtiger Richtung gegen eine Stirnseite 50 einer Nadelhülse 51 ab.

Zwei gegenüberliegende Federenden 52, 53 der Rückstellfeder 26 sind gegenüber einer Federwicklung 54 der Rückstellfeder 26 auf einer Länge, die beispielsweise einer dreiviertel Windung entspricht, parallel zur Ventillängsachse 11 abgebogen, wie Figur 2 der Zeichnung deutlicher zeigt. Dabei können die abgebogenen Federenden 52, 53, die sich in der Fortsetzung des Umfangs der Rückstellfeder 26 erstrecken, so verlaufen, daß sie zueinander fluchten oder um einen Winkel gegeneinander verdreht sind.

Durch eine weitere Abwinklung, wie in Figur 3 und 4 der Zeichnung dargestellt, wird verhindert, daß bei der Montage durch Schaben der scharfkantigen Federenden 52, 53 auf der Oberfläche der Strömungsbohrung 25 entstehende Späne die Funktionsfähigkeit des Ventils beeinträchtigen. Hierfür ist bei der Ausführung nach Figur 3 an einem parallel zur Ventillängsachse 11 verlaufenden Längsabschnitt 68 ein sich quer dazu ins Innere der Rückstellfeder 26 erstreckender Querabschnitt 69 des Federendes 52, 53 ausgebildet. Der Querabschnitt 69 kann z.B. eine in Figur 3 gezeigte nahezu gerade Form haben oder zu den Windungen hin gebogen sein, wie es Figur 4 zeigt. Eine, wie in Figur 5 der Zeichnung dargestellt, U-förmige Ausbildung der Federenden 52, 52 derart, daß sich jeweils einem parallel zur Ventillängsachse 11 am Umfang der Rückstellfeder 26 erstreckenden Längsabschnitt 68 ein zur Ventillängsachse 11 gewandter bogenförmiger Querabschnitt 69 anschließt, der beispielsweise einen Durchmesser aufweist, der dem Radius der Federwicklung 54 entspricht und in einem wiederum zur Ventillängsachse 11 parallelen Längsabschnitt 70 ausläuft, der kurz vor der dem Abschnitt 70 nächstliegenden Windung der Rückstellfeder 26 endet, bringt den weiteren Vorteil mit sich, daß sich die Federenden 52, 53 der Rückstellfedern 26 nicht mehr untereinander verhaken.

Das stromaufwärts gerichtete Federende 52 greift verdrehsicher in eine entsprechende Ausnehmung 45 der Einstellbuchse 27, die exzentrisch, parallel zur Ventillängsachse 11 vorgesehen und z.B. als sich über die gesamte Länge einer Wandung der Einstellbuchse erstreckender Schlitz ausgebildet ist. Das stromabwärts gerichtete Federende 53 greift in gleicher Art und Weise in eine entsprechende Ausnehmung 46 der Nadelhülse 51, die ebenso exzentrisch, parallel zur Ventilachse 11 vorgesehen und z.B. als sich über die gesamte Länge einer Wandung der Nadelhülse 51 erstreckender Schlitz ausgebildetet ist.

Die erfindungsgemäße Ausbildung und Anordnung der Rückstellfeder 26 ermöglicht die Übertragung von Reaktionskräften, die entgegengesetzt den am Ventilschließglied 55 angreifenden hydraulischen Kräften in Umfangsrichtung gerichtet sind, so daß eine in Umfangsrichtung gleichbleibende Lage des Ventilsitzkörpers 20 zum Ventilschließglied 55 gewährleistet ist. Durch die abgebogene bzw. U-förmige Ausbildung der Federenden 52, 53 wird ein Verhaken der Rüchstellfeder 26, z.B. während des Transportes, sowie ein Auslösen von Spänen aus der Oberfläche der Strömungsbohrung 25 bei der Montage verhindert.

Die an der Oberfläche des Ventilsitzes 21 und des Ventilschließglieds 55 vorhandenen Oberflächenrauheiten glätten sich während der ersten Betriebszeit, wodurch sich der Ventilhub geringfügig ändert. Dieser Anpassungsprozeß wird bei dem erfindungsgemäßen Einspritzventil auf eine einmalige Einlaufphase reduziert.

Mit dem der Rückstellfeder 26 zugewandten Ende der Nadelhülse 51 ist beispielsweise durch Schweißen ein rohrförmiger Anker 49 verbunden. Zwischen einer Stirnseite 57 des dem Anker 49 zugewandten Kernendes 10 und einer zum oberen Zylinderabschnitt 14 führenden Schulter 58 des Zwischenteiles 12 ist ein axialer Spalt 59 gebildet, in dem durch Einklemmen eine, einen Restluftspalt zwischen einer zulaufseitigen Stirnseite 60 des Ankers 49 und der Stirnseite 57 des Kernendes 10 bildende, den Hub des Ventilschließglieds 55 beim Öffnungsvorgang des Ventils begrenzende, nichtmagnetische Anschlagscheibe 62 angeordnet ist.

Die Magnetspule 1 ist von wenigstens einem, beispielsweise als Bügel ausgebildeten, als ferromagnetisches Element dienenden Leitelement 64 wenigstens teilweise umgeben, das mit seinem einen Ende an dem Kern 2 und mit seinem anderen Ende an dem Düsenträger 19 anliegt und mit diesen z.B. durch Schweißen oder Löten verbunden ist.

Ein Teil des Ventils ist von einer Kunststoffummantelung 65 umschlossen, die sich vom Kern 2 ausgehend in axialer Richtung über die Magnetspule 1 mit Anschlußstecker 6 und das wenigstens eine Leitelement 64 erstreckt.

## Patentansprüche

1. Elektromagnetisch betätigbares Einspritzventil für Brennstoffeinspritzanlagen von Brennkraftmaschinen, mit einem sich entlang einer Ventillängsachse (11) erstreckenden metallenen Kern (2), mit einer Magnetspule (1) und einem Anker (49), durch den ein mit einem festen Ventilsitz zusammenwirkendes Ventilschließglied (55) betätigbar ist, und einer in eine konzentrisch zu der Ventillängsachse ausgebildeten Strömungsbohrung des Kerns eingepreßten zylindrischen Einstellbuchse (27), an der sich eine Rückstellfeder (26) abstützt, die andererseits an einer Nadelhülse (51) angreift, die mit dem Ventilschließglied verbunden ist, dadurch gekennzeichnet, daß die Rückstellfeder (26) an ihren beiden Enden abgebogen ist, wobei das der Einstellbuchse (27) zugewandte Federende (52) in eine Ausnehmung (45) der Einstellbuchse (27) und das der Nadelhülse (51) zugewandte Federende (53) in eine Ausnehmung (46) der Nadelhülse (51) in Umfangsrichtung formschlüssig eingreift.

2. Einspritzventil nach Anspruch 1, dadurch gekennzeichnet, daß die beiden Federenden (52, 53) der Rückstellfeder (26) je einen parallel zur Ventillängsachse (11) verlaufenden, geradlinigen Längsabschnitt (68) aufweisen.

3. Einspritzventil nach Anspruch 2, dadurch gekennzeichnet, daß sich dem Längsabschnitt (68) ein ins Innere der Rückstellfeder (26) gerichteter Querabschnitt (69) anschließt.

4. Einspritzventil nach Anspruch 3, dadurch gekennzeichnet, daß der Querabschnitt (69) bogenförmig ausgebildet ist.

5. Einspritzventil nach Anspruch 4, dadurch gekennzeichnet, daß sich dem Querabschnitt (69) ein zur Ventillängsachse (11) paralleler, geradliniger Längsabschnitt (70) anschließt.

6. Einspritzventil nach Anspruch 1 bis 5, dadurch gekennzeichnet, daß die Federenden (52, 53) in beliebiger Weise zueinander fluchtend oder zueinander versetzt angeordnet sind.

## Claims

1. Electromagnetically operable injection valve for fuel-injection systems of internal-combustion engines, with a metallic core (2) extending along a valve longitudinal axis (11), with a magnetic coil (1) and an armature (49), by means of which a valve-closing member (55) cooperating with a fixed valve seat can be operated, and with a cylindrical adjusting bush (27) which is pressed into a core flow bore designed concentrically to the valve longitudinal axis and on which is supported a return spring (26) which, on the other side, engages on a needle sleeve (51) connected to the valve-closing member, characterized in that the return spring (26) is bent at both ends, whilst the spring end (52) facing the adjusting bush (27) engages positively in the circumferential direction into a recess (45) of the adjusting bush (27) and the spring end (53) facing the needle sleeve (51) engages positively in the circumferential direction into a recess (46) of the needle sleeve (51).

2. Injection valve according to Claim 1, characterized in that the two spring ends (52, 53) of the return spring (26) each have a rectilinear longitudinal portion (68) extending parallel to the valve longitudinal axis (11).

3. Injection valve according to Claim 2, characterized in that a transverse portion (69) directed into the interior of the return spring (26) adjoins the longitudinal portion (68).

4. Injection valve according to Claim 3, characterized in that the transverse portion (69) is of arcuate design.

5. Injection valve according to Claim 4, characterized in that a rectilinear longitudinal portion (70) parallel to the valve longitudinal axis (11) adjoins the transverse portion (69).

6. Injection valve according to Claims 1 to 5, characterized in that the spring ends (52, 53) are arranged in line with one another or offset relative to one another in any way.

## Revendications

1. Injecteur pouvant être actionné de façon électromagnétique pour des installations d'injection de carburant de moteurs à combustion interne, avec un noyau (2) métallique s'étendant le long d'un axe longitudinal (11) de l'injecteur, avec une bobine d'électro-aimant (1) et une armature (49) grâce à laquelle on peut actionner l'organe de fermeture d'injecteur (55) coopérant avec un siège fixe d'injecteur et avec une douille de réglage (27) cylindrique enfoncée dans un alésage d'écoulement du noyau constitué de façon concentrique à l'axe longitudinal de l'injecteur, douille de réglage (27) sur laquelle s'appuie un ressort de rappel (26) qui d'autre part vient en prise sur une douille d'aiguille (51) reliée à l'organe de fermeture de l'injecteur, injecteur caractérisé en ce que le ressort de rappel (26) est replié à ses deux extrémités, l'extrémité de ressort (52) tournée vers la douille de réglage (27) venant en prise dans un évidement (45) de la douille de réglage (27) et l'extrémité de ressort (53) tournée vers la douille d'aiguille (51) venant en prise dans un évidement (46) de la douille d'aiguille (51) par engagement positif dans le sens périphérique.

2. Injecteur selon la revendication 1, caractérisé en ce que les deux extrémités (52, 53) du ressort de rappel (26) présentent chacune une section longitudinale (68) s'étendant parallèlement à l'axe longitudinal (11) de l'injecteur, de façon rectiligne.

3. Injecteur selon la revendication 2, caractérisé en ce qu'une section transversale (69), dirigée à l'intérieur du ressort de rappel (26), se raccorde à la section longitudinale (68).

4. Injecteur selon la revendication 3, caractérisé en ce que la section transversale (69) est constitué en forme d'arc de cercle.

5. Injecteur selon la revendication 4, caractérisé en ce qu'une section longitudinale (70) rectiligne, parallèle à l'axe longitudinal (11) de l'injecteur, se raccorde à la section transversale (69).

6. Injecteur selon les revendications 1 à 5, caractérisé en ce que les extrémités du ressort (52, 53) sont disposées de façon à venir en alignement l'une par rapport à l'autre de la manière que l'on veut, ou sont décalées l'une par rapport à l'autre.
